# EUROPÄISCHE PATENTSCHRIFT

(11) **EP 0 887 127 B1**
(45) Veröffentlichungstag und Bekanntmachung des Hinweises auf die Patenterteilung: **31.10.2001**
(21) Anmeldenummer: 98111266.7
(22) Anmeldetag: 18.06.1998
(51) Int. Cl.: B21D 55/00, B21D 24/14

(54) **Ziehapparat in einer Presse**
Drawing device in a press
Dispositif d'étirage dans une presse

(30) Priorität: 25.06.1997 DE 19726928
(43) Veröffentlichungstag der Anmeldung: 30.12.1998
(73) Patentinhaber: Schuler Pressen GmbH & Co. KG, 73033 Göppingen (DE)
(72) Erfinder: Baur, Siegfried, 73037 Göppingen (DE)

(56) Entgegenhaltungen:
- EP-A- 0 673 695
- DE-A- 4 403 954
- US-A- 5 099 673

## Beschreibung

Die Erfindung betrifft einen Ziehapparat in einer Presse o. dgl. Umformanlage. Der Ziehapparat weist einen einteiligen oder mehrteiligen Blechhalter auf und zumindest einen Druckzylinder zum Gegenhalten beim Ziehen und Auswerfen des geformten Werkstückes.

Zur Verhinderung einer Gefährdung von Bedienungspersonal, das Arbeiten im Werkzeugbereich auszuführen hat, ist es bei z.B. Einarbeitungspressen vorgeschrieben, die Bewegung der Druckwange und somit des bzw. der Blechhalter(s) bei Stillstand der Presse zu sperren. Hierfür sind bisher Hydraulikschaltungen in Anwendung, die jedoch eine absolute Sicherheit nicht garantieren können. Es ist beispielsweise eine Verunreinigung der Sitzventile nicht auszuschließen, so daß die Druckwange des Ziehapparates und somit der außerhalb zugängliche Blechhalter in Bewegung geraten.

Die EP-A-0 673 695 zeigt einen Ziehapparat gemäß Oberbegriff des Anspruchs 1 in einer Presse mit einem von Druckzylindern beaufschlagten Blechhalter. Es sind Sperrmittel vorgesehen, die mittelbar über einen Gelenkzug auf die den Blechhalter abstützende Druckwange wirken. Bei einer Signalgabe "Zwischenhalt" zu einem beliebigen Zeitpunkt des Umformvorganges wird ein sofortiges Abbremsen des Stößels und des daran befestigten Werkzeugoberteils bewirkt, und es werden die Sperrmittel aktiviert zum Festhalten der Zieheinrichtung in einer Zwischenhalteposition.

Gegenüber diesem Stand der Technik ist es Aufgabe der Erfindung, die Druckwange des Ziehapparates und demgemäß den Blechhalter, wenn erforderlich in jeder Stellung, Höhenlage, zu arretieren.

Diese Aufgabe ist gelöst durch die Merkmale des Anspruchs 1. Die weiteren Ansprüche kennzeichnen vorteilhafte Ausgestaltungen der Erfindung.

Anhand von Ausführungsbeispielen soll im folgenden die Erfindung näher erläutert werden.

Dabei zeigen:
- Fig. 1: einen Einbauraum einer Presse mit Werkzeug und Ziehapparat nach dem Stand der Technik,
- Fig. 2: den Einbauraum mit einer Einrichtung nach der Erfindung in die Druckwange freigebender Stellung,
- Fig. 3: den Einbauraum mit einer Einrichtung nach der Erfindung mit die Druckwange in der Bewegung sperrenden Wirkung.
- Fig. 4: den Einbauraum mit einer zweiten Einrichtung nach der Erfindung in die Druckwange freigebender Stellung,

- Fig. 5: den Einbauraum mit einer zweiten Einrichtung nach der Erfindung mit die Druckwange in der Bewegung sperrenden Wirkung.
- Fig. 6: den Einbauraum mit gemischter Lösung der Erfindung nach den Fign. 2 bis 5, wobei die Druckwange frei beweglich ist,
- Fig. 7: den Einbauraum mit gemischter Lösung der Erfindung nach den Fign. 2 bis 5 mit die Druckwange sperrenden Wirkung,
- Fig. 8: den Einbauraum mit einer weiteren Lösung mit Teilschnitt im Bereich der Erfindung und
- Fig. 9: eine Schnittdarstellung gemäß Schnitt IX - IX in Fig. 8.

Fig. 1 zeigt den Pressentisch 1 einer Presse, beispielsweise einer Einbaupresse, an der Werkzeuge und Greifzeuge eingefahren bzw. eingerichtet werden. Auf dem Pressentisch ist ein Werkzeugunterteil 2 aufgesetzt und arretiert. An einem auf- und abbeweglichen Stößel 3 der Presse ist ein Werkzeugoberteil 4 befestigt. Der Werkzeugunterteil weist einen Blechhalter 5 auf, der dem Randhalten eines eingelegten Bleches und dem Auswerfen des dann geformten Bleches dient. Hierfür ist der Blechhalter an seiner Unterseite von Druckbolzen 31 beaufschlagt, die auf einer in dem Pressentisch heb- und senkbaren Druckwange 6 abgestützt sind. Die Druckwange ist Teil eines Ziehapparates, der insgesamt mit 7 positioniert ist. In den Ziehapparat sind Ziehzylinder 8, zumindest ein Auswerfer- bzw. Hochbringerzylinder 9 sowie eine Stopeinrichtung 10 für den Hochlaufstop, Druckspeicher, Druckleitungen, Ventile u. dgl. zur Steuerung der Bewegung von Druckwange und Blechhalter integriert. Die nach unten herausgeführte Kolbenstange 11 des Auswerferzylinders ist teilweise als Spindel ausgebildet, auf die eine Spindelmutter 12 drehbar aufgesetzt ist. Die Spindelmutter wirkt als Anschlag mit einem gestellfesten Teil 13 zusammen, um so die Auswerferbewegung nach oben zu begrenzen. Als Folge von Leckage in den Druckleitungen und Ventilen der Steuerung des Ziehapparates besteht die Gefahr einerseits des ungewollten Absenkens, andererseits auch des ungewollten Anhebens des Blechhalters. Hierdurch besteht die Möglichkeit der Verletzung der Bedienungsperson zwischen Blechhalter und Pressentisch bzw. Werkzeugunterteil, andererseits zwischen Blechhalter und Werkzeugoberteil in der Zeit des Pressenstillstandes. Der erste Gefahrenbereich konnte bisher durch Schutzbleche, wie diese mit 14 angedeutet sind, abgesichert werden. Der Gefahrenbereich zwischen Blechhalter und Werkzeugoberteil stellt nach wie vor eine nicht zu verkennende Gefahrenquelle dar.

In den weiteren Figuren sind gleiche Teile, soweit dies zur Kenntlichmachung erforderlich ist, gleich positioniert.

Die Fign. 2 und 3 zeigen einen Ziehapparat 7 mit der hochgefahrenen Druckwange 6, Fig. 2, und der in einer Zwischenstellung gesperrten Druckwange 6, Fig. 3. Hierfür weist der Pressentisch 1 zwei über je einen Lagerbock 15 befestigte Motore 16 auf, die aufje eine Spindel 17 wirken. Die Drehung der Spindeln bewirken eine Veränderung in deren ausgefahrener Länge.

Die Spindeln sind auf Zug belastbar und gehen in ihrem jeweiligen Endbereich in einen Bund 18 über. Diese Bunde wirken mit Anschlägen 19 zusammen, die über Laschen 20 an der Druckwange befestigt sind. Entsprechend zeichnerischer Darstellung wird die links gezeigte Stopeinrichtung 10 die Druckwange 6 an einem ungewollten Hochlauf, die rechts gezeigte Stopeinrichtung 10 an einem Absenken hindern.

Die Fign. 4 und 5 weisen Stopeinrichtungen 10 auf mit auf Druck beanspruchten Spindeln 21. Die mit der Druckwange 6 mitbewegten Anschläge 19 sind gegen die Bunde 18 legbar, wobei gemäß Fig. 5 eine Bewegung der Druckwange im Stillstand der Presse unterbunden ist.

Die Figuren 6 und 7 zeigen Stopeinrichtungen 10 in gemischter Form. Während die im Bild links gezeigte Spindel 17 auf Zug beanspruchbar ist gemäß der Ausführung nach Fig. 2 und 3, ist die im Bild rechts gezeigte Spindel 21 auf Druck beanspruchbar entsprechend Fign. 4 und 5. Spindeln 17 und 21 verhindern gemeinsam ein Hochlaufen der Druckwange 6.

In den Figuren 8 und 9 ist eine weitere Lösung veranschaulicht. Die Druckwange 6 ist vermittels Auswerferzylinder 9 nach erfolgtem Niedergang des Stößels 3 in die obere Stellung bringbar, in der erneut ein Blechteil in das Werkzeug 2, 4 auf den Blechhalter 5 gelegt werden kann. Die Höhenlage der Druckwange 6 und mit dieser die Höhenlage des Blechhalters 5 wird in bekannter Weise eingestellt über einen Anschlag 22 und eine in einem gestellfesten Teil 13 drehgetriebene Spindelhülse 23. Der Anschlag 22 befindet sich am Endbereich der nach unten herausgeführten Kolbenstange 11 des Auswerferzylinders 9. Die Spindelhülse 23 ist vermittels Motor mehr oder weniger weit nach unten aus dem gestellseitigen Teil bewegbar.

Anschlag 22 und Spindelhülse 23 sollen erfindungsgemäß nunmehr auch für die Vermeidung eines Hochlaufs von Druckwange 6 und Blechhalter 5 bei Pressenstillstand genutzt werden.

Für die Einstellung der Höhenlage dient ein erster Motor 24, der über z.B. ein erstes Kegelrädergetriebe 25, eine zusätzliche erste Schaltkupplung 26 und ein weiteres Kegelrädergetriebe 27 auf eine Schneckenwelle 28 wirkt. Die auf der Schneckenwelle befestigte Schnecke 32 wirkt mit der Spindelhülse 23 in einem diese drehenden Sinn zusammen. Zum Schnell-Lauf der Spindelhülse ist ein zweiter Motor 29 vorgesehen, der über erste und zweite Kegelrädergetriebe 25, 27 und eine zweite Schaltkupplung 30 auf die Schneckenwelle 28 einwirkt. Die Schaltkupplungen sind wahlweise zu schalten im Sinne der Beaufschlagung der Motoren 25.

## Patentansprüche

1. Ziehapparat einer Presse mit einer Verriegelungseinrichtung zum Sperren der Bewegung eines Blechhalters für einen Zwischenhalt, wobei der Blechhalter von einem, ggf, mehreren Druckzylindern (8, 9) beaufschlagbar ist, **dadurch gekennzeichnet, daß** die Sperrmittel (10), in einem Fall unmittelbar direkt an der den Blechhalter (5) abstützenden Druckwange (6), im anderen Fall mittelbar über einen Gelenk-, bzw. Getriebezug (24, 25, 26, 27, 28, 29, 30) auf die Druckwange (5) einwirken, und daß die Sperrmittel (10) ferner mit zwei Festanschlägen (19) an Druckwange (5) oder von dieser bewegten Teile (20) und zwei motorgetriebenen Spindeln (17, 21) versehen ist, von denen eine erste Spindel (17) mit einem Bund (18) versehen ist an deren dem Antriebsmittel (16) fernen Endbereich, der bei einer Aufwärtsbewegung hinter einem ersten Festanschlag (19) legbar ist, und von denen die zweite Spindel (17) mit einem Bund (18) versehen ist an deren dem Antriebsmittel (16) fernen Endbereich, der bei einer Abwärtsbewegung hinter einen zweiten Festanschlag (19) legbar ist.

2. Ziehapparat nach Anspruch 1, **dadurch gekennzeichnet, daß** die Antriebsmittel (16) für die Spindeln (17) mit Bezug auf die Bunde (18) auf den den Festanschlägen (19) abgewandten Seiten angeordnet sind.

3. Ziehapparat nach Anspruch 2, **dadurch gekennzeichnet, daß** die Antriebsmittel (16) für die Spindeln (21) mit Bezug auf die Anschläge (18) auf den den Festanschlägen (19) zugewandten Seiten angeordnet sind.

## Claims

1. Drawing apparatus of a press, having a locking arrangement for blocking the movement of a blank holder for an intermediate stop, in which case the blank holder can be acted upon by a pressure cylinder or, if need be, by a plurality of pressure cylinders (8, 9), **characterized in that** the blocking means (10), in one case, act directly on the pressure cheek (6) supporting the blank holder (5) and, in the other case, act indirectly on the pressure cheek (6) via a link mechanism or gear train (24, 25, 26, 27, 28, 29, 30), and **in that**, furthermore, the blocking means (10) are provided with two fixed stops (19) on pressure cheek (6) or parts (20) moved by the latter and two motor-driven spindles (17, 21), of which a first spindle (17) is provided with a collar (18) at its end region remote from the drive means (16), which collar (18) can be placed behind a first fixed stop (19) during an upward movement, and of which the second spindle (21) is provided with a collar (18) at its end region remote from the drive means (16), which collar (18) can be placed behind a second fixed stop (19) during a downward movement.

2. Drawing apparatus according to Claim 1,
**characterized in that** the drive means (16) for the spindles (17), with regard to the collars (18), are arranged on the sides remote from the fixed stops (19).

3. Drawing apparatus according to Claim 2,
**characterized in that** the drive means (16) for the spindles (21), with regard to the stops (18), are arranged on the sides facing the fixed stops (19).

## Revendications

1. Appareil d'emboutissage d'une presse comprenant un dispositif de verrouillage destiné à bloquer le mouvement d'un serre-flan pendant un arrêt intermédiaire, dans lequel le serre-flan peut être sollicité par un ou, éventuellement, plusieurs vérins de pression (8, 9), **caractérisé en ce que**, dans un cas, les moyens de blocage (10) agissent directement sur la joue de ' pression (6) qui supporte le serre-flan (5) et que, dans l'autre cas, ils agissent indirectement sur la joue de pression (5), par l'intermédiaire d'un mécanisme à joints articulés ou à engrenages (24, 25, 26, 27, 28, 29, 30), et **en ce que** les moyens de blocage (10) sont en outre pourvus de deux butées fixes (19) prévues sur la joue de pression (5), ou sur des pièces (20) entraînées par cette joue, et de deux vis motorisées (17, 21), dont une première vis (17) est pourvue, dans sa région d'extrémité éloignée du moyen d'entraînement (16), d'une embase (18) qui peut s'appliquer derrière une première butée fixe (19) lors d'un mouvement ascendant et dont la deuxième vis (17) est pourvue, dans sa région d'extrémité éloignée du moyen d'entraînement (16), d'une embase (18) qui peut s'appliquer derrière une deuxième butée fixe (19) lors d'un mouvement descendant.

2. Appareil d'emboutissage selon la revendication 1, **caractérisé en ce que** les moyens d'entraînement (16) prévus pour les vis (17) sont disposés, relativement aux embases (18), sur les côtés qui sont éloignés des butées fixes (19).

3. Appareil d'emboutissage selon la revendication 2, **caractérisé en ce que** les moyens d'entraînement (16) prévus pour les vis (21) sont disposés, relativement aux butées (18), sur les côtés dirigés vers les butées fixes (19).
